# EUROPÄISCHE PATENTSCHRIFT

(11) **EP 1 048 229 B1**
(45) Veröffentlichungstag und Bekanntmachung des Hinweises auf die Patenterteilung: **18.05.2005**
(21) Anmeldenummer: 00106893.1
(22) Anmeldetag: 31.03.2000
(51) Int. Cl.: A24C 5/52, A24C 5/47, A24C 5/32

(54) **Vorrichtung zum Herstellen von Zigaretten**
Apparatus and method for manufacturing cigarettes
Appareil et méthode pour fabriquer des cigarettes

(30) Priorität: 29.04.1999 DE 19919182
(43) Veröffentlichungstag der Anmeldung: 02.11.2000
(73) Patentinhaber: Focke & Co. (GmbH & Co. KG), 27283 Verden (DE)
(72) Erfinder: Focke, Heinz, 27283 Verden (DE); Knoop, Hubertus, 27283 Verden (DE); Gründel, Günter, 49504 Lotte (DE)
(74) Vertreter: Bolte, Erich, Dipl.-Ing.

(56) Entgegenhaltungen:
- EP-A- 0 862 866
- DE-C- 506 802
- GB-A- 674 384
- GB-A- 1 127 062
- US-A- 3 203 431

## Beschreibung

Die Erfindung betrifft eine Vorrichtung zum Herstellen von (Filter-)Zigaretten aus ursprünglich doppelt langen Zigarettenstäben bzw. Tabakstöcken, die durch Mulden für jeweils einen Tabakstock bzw. eine Zigarette aufweisende Förderorgane, nämlich Gurtförderer und Trommeln, längs einer Fertigungsstrecke transportierbar sind, wobei während des Transports die Tabakstöcke in ihrer Längsmitte durchtrennt, die so gebildeten Zigaretten paarweise auseinanderbewegt, doppelt lange Filterstopfen mit beiden Zigaretten unter Bildung von Doppelzigaretten verbunden und die Filterstopfen schließlich mittig durchtrennt werden unter Bildung von fertigen Zigaretten.

Eine Filteransetzmaschine als Teil einer Zigarettenherstellmaschine dient zum Komplettieren der Zigaretten durch Verbinden derselben mit dem Filter. Überwiegend sind Filteransetzmaschinen so ausgebildet, dass die Bestandteile der Zigaretten, nämlich Tabakstöcke, (filterlose) Zigaretten, Filterstopfen, Doppelzigaretten und (fertige) Filterzigaretten durch eine Mehrzahl von Mulden aufweisenden Trommeln transportiert werden. Während des Transports der Zigaretten durch die Muldentrommeln werden die erforderlichen Bearbeitungen durchgeführt.

Bekannt ist bereits der Einsatz von Mulden aufweisenden Gurten, also Muldengurten zum Transport von Teilzigaretten im Bereich einer Filteransetzmaschine (EP 0 862 866). Bei diesem Stand der Technik dienen zwei konvergierende Muldengurte zum Auseinanderbewegen von Teilzigaretten, die bei der mittigen Trennung von doppelt langen Filterstöcken entstehen. Die divergierenden Muldengurte bewirken, dass die Teilzigaretten bzw. Teilstöcke nach dem Trennen der Tabakstöcke einen Abstand voneinander erhalten zum Einführen eines Filterstopfens. Im Übrigen werden die Bestandteile der Zigaretten und diese selbst bei der bekannten Vorrichtung durch die üblichen Muldentrommeln transportiert.

Der Erfindung liegt die Aufgabe zugrunde, eine im Aufbau und in der Funktion neuartige Filteransetzmaschine vorzuschlagen, bei der der Förderstrom der Bestandteile der Zigaretten übersichtlich ist und die dadurch insgesamt einen einfacheren Aufbau hat.

Zur Lösung dieser Aufgabe ist die erfindungsgemäße Vorrichtung durch folgende Merkmale gekennzeichnet:
a) die Tabakstöcke, die Doppelzigaretten und die Zigaretten sind entlang der Fertigungstrecke abwechselnd durch Abschnitte von Gurtförderern und durch Trommeln transportierbar,
b) die Tabakstöcke, Zigaretten, Doppelzigaretten und Filterzigaretten sind im Bereich von Arbeitsstationen, insbesondere im Bereich einer Filterstation, einer Rollstation, einer Prüfstation und einer Wendestation, von dem Gurtförderer bzw. einem Gurtförderer auf eine Trommel bzw. auf Räder übertragbar, von diesen bei der Bearbeitung transportierbar und an den Gurtförderer bzw. einen Gurtförderer zurückführbar.

Bei der erfindungsgemäßen Vorrichtung findet demnach eine funktionelle Aufgabenteilung statt. Die erforderlichen Bearbeitungen zum Anbringen der Filter an den Zigaretten werden im Bereich von Mulden aufweisenden Trommeln durchgeführt. Diese bilden Arbeitsstationen. Dazwischen werden Ausgangs-, Halbfertig- oder Fertigprodukte durch Muldengurte transportiert, die demnach überwiegend oder ausschließlich die Funktion von Förderorganen haben. Im Bereich jeder Arbeitsstation findet demnach eine Übemahme von ankommenden Muldengurten und im Anschluss an die Bearbeitung eine Rückgabe an weiterfördernde Muldengurte statt.

Die erfindungsgemäße Vorrichtung kann in zwei unterschiedlichen Grundkonzepten ausgeführt sein, nämlich zum einen mit einem über die gesamte Förder- bzw. Fertigungsstrecke durchgehenden Muldengurt und zum anderen mit einer Mehrzahl von Abschnittsgurten zwischen Bearbeitungsstationen.

Die Muldengurte sind in besonderer Weise ausgebildet, so dass die Tabakstöcke bzw. Zigaretten in exakten Relativstellungen positioniert und mindestens im Bereich von Umlenkungen durch Saugluft in den Mulden gehalten sind. Des weiteren sind besondere Maßnahmen für einen exakten, abgestimmten Antrieb der Muldengurte vorgesehen.

Weitere Einzelheiten der erfindungsgemäßen Vorrichtung werden nachfolgend anhand von Ausführungsbeispielen näher erläutert. Es zeigt:
- Fig. 1: eine Fertigungsstrecke für Tabakstöcke bzw. Zigaretten in schematischer Seitenansicht,
- Fig. 2: ein anderes Ausführungsbeispiel einer Fertigungsstrecke für Tabakstöcke und Zigaretten, ebenfalls in schematischer Seitenansicht,
- Fig. 3: das Ausführungsbeispiel gemäß Fig. 2 in Draufsicht bei versetzten Sichtebenen entsprechend III-III in Fig. 2,
- Fig. 4: den Bereich einer Umlenkung eines Muldengurts, teilweise im Schnitt, in vergrößertem Maßstab,
- Fig. 5: eine Umlenkwalze für einen Muldengurt im Radialschnitt in der Schnittebene V-V der Fig. 4,
- Fig. 6: eine weitere Einzelheit eines Muldengurts, nämlich eine horizontale Förderstrecke, in vergrößertem Maßstab,
- Fig. 7: einen Querschnitt durch einen Muldengurt in der Schnittebene VII-VII der Fig. 6,
- Fig. 8: eine Einzelheit der Fertigungsstrecke, nämlich eine Rollstation, ebenfalls in Seitenansicht, in vergrößertem Maßstab,
- Fig. 9: einen Quer- bzw. Radialschnitt in der Ebene IX-IX der Fig. 8.

Fig. 1 zeigt in vereinfachter Seitenansicht eine Fertigungs- bzw. Transportstrecke, die an eine Zigarettenherstellmaschine - Maker - anschließt. Der Maker produziert einen fortlaufenden Zigarettenstrang, von dem doppelt lange Zigarettenstäbe bzw. Tabakstöcke 10 abgetrennt werden. Diese werden von einem Übergabeförderer, nämlich einer Muldentrommel 11, an die Fertigungsstrecke übergeben.

Im Bereich der Fertigungsstrecke durchlaufen die Tabakstöcke 10 mehrere Bearbeitungsstationen. Als erstes werden die Tabakstöcke 10 mittig durchtrennt, und zwar durch ein scheibenförmiges Messer 12. Die so gebildeten Zigaretten 15 werden zunächst quer zur Förderrichtung auseinander bewegt zur Schaffung eines Abstands. Im Bereich einer Filterstation 13 werden doppelt breite Filterstopfen 14 zugeführt und jeweils zwischen zwei nebeneinanderliegenden Zigaretten 15, also halben Tabakstöcken 10, positioniert. Im Bereich einer Rollstation 16 werden die Filterstopfen 14 mit den beiden benachbarten Zigaretten 15 verbunden, und zwar durch Belagpapier. Es entstehen so doppelt lange Filterzigaretten, also Doppelzigaretten 22. Ein Trennmesser 17 führt einen mittigen Trennschnitt im Bereich des Filterstopfens 14 durch, so dass zwei nebeneinanderliegende Filterzigaretten 18 entstehen. Diese durchlaufen paarweise eine Prüfstation 19, in der die Filterzigaretten 18 hinsichtlich korrekter Ausbildung überprüft werden. Schließlich gelangen die Filterzigaretten 18 in den Bereich einer Wendestation 20. In dieser wird eine Reihe der Filterzigaretten 18 um 180° gewendet, so dass schließlich ein abzufördernder Zigarettenstrom 21 mit gleichgerichteten Filtern gebildet ist.

Die Tabakstöcke 10 bzw. Zigaretten 15, Filterzigaretten 18 oder Doppelzigaretten 22 werden mindestens im Bereich zwischen den Bearbeitungsstationen durch Endlosförderer transportiert, nämlich durch Muldengurte. Diese sind in besonderer Weise ausgebildet, nämlich als Zahnriemen. Dieser ist innenseitig mit (im Querschnitt trapezförmigen) Zähnen 23 versehen. Dem Zahnriemen zugeordnete Führungsorgane, nämlich Umlenkwalzen 24 oder Antriebswalzen 25, sind am Umfang mit entsprechend ausgebildeten Gegenzähnen 26 ausgebildet, die in Ausnehmungen 27 zwischen den benachbarten Zähnen 23 eintreten.

An der Außen- bzw. Oberseite sind die Zahnriemen mit Aufnahmen für je einen zylindrischen Gegenstand, nämlich einen Tabakstock 10 oder eine (Doppel-)Zigarette versehen. Es handelt sich dabei um quer zum Zahnriemen gerichtete Mulden 28, die eine kreisflächenförmige Anlage für die Tabakstöcke 10 oder Zigaretten bilden. Die Mulden 28 sind jeweilsim Bereich eines Zahns 23 des Zahnriemens angeordnet, mittig zu diesem. Zwischen benachbarten Mulden 28 ist eine (trapezförmige) Vertiefung 29 gebildet. Auch diese ist mittig zu einem Zahn 23 positioniert, so dass die Mulden 28 bei dem gezeigten Ausführungsbeispiel in einem Abstand von zwei Zähnen 23 angeordnet sind.

Die Zahnriemen sind so ausgebildet, dass die Tabakstöcke 10, Zigaretten oder dergleichen in den Mulden 28 durch Saugluft gehalten werden können. Insbesondere im Bereich einer Umlenkung der Zahnriemen (mit Tabakstöcken 10, Zigaretten oder dergleichen) wird Saugluft auf die Mulden 28 übertragen. Zu diesem Zweck sind im Bereich der Mulden 28 quergerichtete Saugbohrungen 30 in den Zahnriemen eingeformt. Diese münden jeweils mittig in der Mulde 28. Wie insbesondere aus Fig. 5 und Fig. 7 ersichtlich, sind mehrere Saugbohrungen 30 über die Länge der Mulden 28 verteilt angeordnet, so dass gegebenenfalls die Tabakstöcke 10, Doppelzigaretten 22 oder dergleichen über die volle Länge durch Saugluft gehalten werden können.

Im Bereich der Umlenkung der Muldenriemen wird die Saugluft über die betreffenden Umlenkwalzen 24 oder Antriebswalzen 25 auf die Muldenriemen übertragen. Zu diesem Zweck sind die betreffenden Umlenkwalzen 24 oder Antriebswalzen 25 im Bereich zwischen den Gegenzähnen 26, nämlich im Bereich von Ausnehmungen 31, mit Saugbohrungen 32 versehen, die mit den Saugbohrungen 30 des Muldengurts fluchten, wenn dieser über den Umfang der Umlenkwalze 24 oder Antriebswalze 25 läuft. Es ist demnach nur jede zweite Ausnehmung 31 mit Saugbohrungen 32 versehen. Auch diese sind in Axialrichtung über die Länge bzw. Breite der betreffenden Walze verteilt.

Die Saugbohrungen 32 der Umlenkwalze 24 bzw. Antriebswalze 25 sind mit achsparallel verlaufenden Anschlussbohrungen 33 verbunden. Diese jeder Gruppe von Saugbohrungen 32 zugeordneten Anschlussbohrungen 33 stehen am Ende bzw. an einer Seitenfläche der Walzen 24, 25 mit einem feststehenden Saugsegment 34 in Verbindung. Dieses ist an eine Unterdruckquelle angeschlossen (nicht gezeigt). Das Saugsegment 34 ist so ausgebildet, dass die Anschlussbohrungen 33 entsprechend dem auf die Muldengurte zu übertragenden Unterdruck nur zeitweilig mit der Unterdruckquelle verbunden sind.

Außerhalb der Umlenkung, nämlich im Bereich eines (oberen) horizontalen Fördertrums 35 der Muldengurte können die Tabakstöcke 10, Zigaretten oder dergleichen frei in den Mulden 28 liegen. Wenn wegen höherer Fördergeschwindigkeiten in diesem Bereich eine Fixierung der Tabakstöcke 10, Zigaretten oder dergleichen in den Mulden 28 erforderlich ist, können die Saugbohrungen 30 der Mulden 28 auch in diesem Bereich des horizontalen Fördertrums 35 mit Saugluft beaufschlagt sein.

Zu diesem Zweck ist im Bereich des Fördertrums 35 unterhalb der Muldengurte ein Saugorgan positioniert, nämlich ein langgestreckter Saugkasten 36. Dieser ist auf der dem Muldengurt zugekehrten Seite offen. Der Muldengurt wird mit (geringem) Abstand oberhalb des Saugkastens 36 geführt. In dem Saugkasten 36 wird ein Unterdruck erzeugt, und zwar durch eine mit dem Saugkasten 36 verbundene Saugleitung 37, die mit der Unterdruckquelle verbunden ist. Der in dem Saugkasten 36 erzeugte Unterdruck wird über die Saugbohrungen 30 auf die Mulden 28 der gesamten Länge des Fördertrums 35 übertragen. Der Saugkasten 36 ist mit Endbereichen an den Umfang von Umlenkwalzen 24 oder Antriebswalzen 25 angepasst.

Der Saugkasten 36 ist zugleich Stützorgan für den Muldengurt im Bereich zwischen Umlenkorganen. An seitlichen Rändern wird der Muldengurt durch Führungsstege 38 des Saugkastens 36 eingefasst (Fig. 7). Im Inneren des Saugkastens 36 sind Stege 39 angeordnet, die sich in Längsrichtung des Saugkastens 36 und damit in Förderrichtung des Muldengurts erstrecken. Dieser kann auf den Stegen 39 aufliegen. Zwischen den Stegen 39 entstehende Zwischenräume bzw. Spalte sind mit den Saugbohrungen 30 des Muldengurts fluchtend.

Der so ausgebildete Muldengurt kann als Förderorgan der Fertigungs- bzw. Förderstrecke (Fig. 1, Fig. 2, Fig. 3) in verschiedener Weise eingesetzt werden. Bei dem Ausführungsbeispiel der Fig. 1 ist ein einziger, durchgehender, endloser Fördergurt 40 vorgesehen. Dieser ist als Muldengurt bzw. als Zahnriemen ausgebildet in der vorstehend beschriebenen Ausführung. Der Fördertrum 35 durchläuft mehrere Förderabschnitte, die von Bearbeitungsstationen unterbrochen sind. Im Bereich dieser Bearbeitungsstationen ist der Fördergurt 40 nach unten ausgelenkt, also um die Bearbeitungsstation herumgeführt. Unterhalb derselben verläuft ein Leertrum 41.

In einem ersten Förderabschnitt 42 werden die von der Muldentrommel 11 übernommenen Tabakstöcke 10 transportiert. Im Bereich dieses Förderabschnitts 42 werden die Tabakstöcke 10 durch das Messer 12 mittig durchtrennt. Oberhalb des Fördergurts 40 bzw. der Tabakstöcke 10 befindet sich eine feststehende Führung 67, die die Tabakstöcke 10 insbesondere während des Trennschnitts in den Mulden 28 fixiert.

Am Ende des Förderabschnitts 42 wird der Fördergurt 40 durch eine Antriebswalze 25 nach unten abgelenkt und über einfache, ohne Saugbohrungen ausgebildete Umlenkwalzen 43 unterhalb der Filterstation 13 entlanggeführt.

Im Bereich der Filterstation 13 werden die Filterstopfen 14 über eine Filtertrommel 44 zugeführt und im Bereich einer Umlenkwalze bzw. Antriebswalze 25 an den Fördergurt 40 übergeben.

Der Filtertrommel 44 sind kegelförmige Spreiztrommeln 45, 46 mit Mulden vorgeordnet. Die erste Spreiztrommel 45 übernimmt die (durchtrennten) Tabakstöcke 10 vom Fördergurt 40. Während des Weitertransports über die Spreiztrommel 46 werden die durch den Trennschnitt gebildeten Zigaretten 15 in einen Querabstand voneinander bewegt (Fig. 3). Der Abstand ist ausreichend, um problemlos die Filterstopfen 14 in eine Stellung zwischen zwei nebeneinanderliegenden Zigaretten 15 einzuführen.

Im Bereich eines an die Antriebswalze 25 anschließenden weiteren Förderabschnitts 47 werden die beiden nebeneinanderliegenden Zigaretten 15 und die dazwischen geförderten Filterstopfen 14 bis zur Anlage aneinander quer bewegt durch seitliche Führungen 48.

Es folgt die Rollstation 16. In diesem Bereich werden die Zigaretten 15 mit dazwischen angeordnetem Filterstopfen 14 an eine Verbindungswalze 49 übergeben. Diese bewirkt in Zusammenarbeit mit weiteren Organen, dass ein durch die Verbindungswalze 49 zugeführtes Belagpapier um die zugekehrten Enden der Zigaretten 15 und den gemeinsamen Filterstopfen 14 herumgewickelt wird, so dass als Einheit eine Doppelzigarette 22 entsteht.

Diese wird sodann durch einen weiteren Förderabschnitt 50 dem Trennmesser 17 zugeführt, welches die Doppelzigarette 22 mittig, nämlich im Bereich des Filterstopfens 14, durchtrennt.

In einer nachfolgenden Prüfstation 19 werden zunächst die durchtrennten, nun vorliegenden Filterzigaretten 18 in einen Querabstand voneinander bewegt und als einzelne Filterzigaretten 18 (zweibahnig) Prüftrommeln 51 und 52 übergeben. Im Bereich dieser Organe werden fehlerhafte Zigaretten erkannt und ausgesondert. Die Fehlzigaretten werden im Bereich eines weiteren Förderabschnitts 53 durch ein Auswurforgan 54 ausgesondert und gelangen auf ein unten laufendes Förderband 55. Dieses ist so angeordnet und so bemessen, dass es zugleich als Sammel- und Abförderorgan für Staub und andere Partikel dient.

Die im Bereich des Förderabschnitts 53 zweibahnig transportierten Filterzigaretten 18 werden einer Wendestation 20 zugeführt mit mindestens einem Wenderad 56. In dessen Bereich werden die Filterzigaretten 18 der einen Reihe vom Fördergurt 40 aufgenommen und um 180° gewendet, so dass die Filterzigaretten 18 hinsichtlich der Filterseite übereinstimmend liegen. Die nun ausgerichteten Filterzigaretten 18 werden als Zigarettenstrom 21 von einem Abförderer 57 übernommen.

Um bei dem Ausführungsbeispiel der Fig. 1 nachteilige Auswirkungen von Längungen des als Zahnriemen ausgebildeten Fördergurts 40 zu vermeiden, sind jedem Förderabschnitt 42, 47, 50, 53 eigene, gesteuerte Antriebe, nämlich Servoantriebe, zugeordnet. In Fig. 1 sind die Servomotoren 58 an den Antriebswalzen 25 jedes Förderabschnitts dargestellt. Alternativ können die betreffenden Walzen bzw. Umlenkwalzen auch über einen gemeinsamen Antrieb (Kegelradantrieb) miteinander und mit dem zentralen Antrieb der Zigarettenmaschine verbunden sein.

Bei dem bevorzugten Ausführungsbeispiel gemäß Fig. 2 und Fig. 3 sind zur Bildung von Förderabschnitten Abschnittsgurte 59, 60, 61 vorgesehen, ebenfalls jeweils in der beschriebenen Ausführung. Die Abschnittsgurte 59, 60, 61 sind als horizontale Förderorgane jeweils zwischen Bearbeitungsstationen angeordnet.

Das gezeigte Ausführungsbeispiel ist so gewählt, dass die Tabakstöcke 10 von der Muldentrommel 11 an eine Schneidtrommel 62 übergeben werden. Im Bereich derselben ist das Messer 12 wirksam zur Durchtrennung der Tabakstöcke 10. Die so gebildeten Zigaretten 15 werden in der beschriebenen Weise durch Spreiztrommeln 45, 46 auf Abstand voneinander gebracht und sodann an den ersten Abschnittsgurt 59 im Bereich einer Antriebswalze 25 desselben übergeben.

Die Zuführung der Filterstopfen 14 erfolgt hier im Bereich des (ersten) Abschnittsgurts 59, nämlich im Bereich des oberen Fördergurts 40 desselben. Die Filterstopfen 14 werden durch eine Übergabetrommel 63 in der beschriebenen Weise zugeführt und von oben her auf dem Abschnittsgurt 59 jeweils in einer Mulde 28 zwischen den Zigaretten 15 abgelegt.

Zwischen dem Abschnittsgurt 59 und dem nächsten Abschnittsgurt 60 ist die beschriebene Rollstation 16 positioniert. Im Bereich dieses zweiten Abschnittsgurts 60 werden die Doppelzigaretten 22 in der beschriebenen Weise durchtrennt und sodann an die Prüfstation 19 übergeben. An diese schließt der dritte Abschnittsgurt 61 an, der in der im Zusammenhang mit Fig. 1 beschriebenen Weise wirkt.

Die Abschnittsgurte 59, 60, 61 sind jeweils gesondert angetrieben, jedoch in Abstimmung bzw. Übereinstimmung mit der Zigarettenherstellmaschine. Zu diesem Zweck ist jedem Abschnittsgurt 59, 60, 61 eine Antriebswalze 25 mit einem eigenen Antriebsmotor, nämlich einem Servomotor 58, zugeordnet. Die Servomotoren 58 sind in bekannter Weise gesteuert.

Weitere Besonderheiten hinsichtlich der Gestaltung des Mulden- bzw. Zahngurts ergeben sich aus Fig. 5 und Fig. 9. Die Mulden 28 weisen Unterbrechungen 64 auf, bestehen also aus Muldenabschnitten. In die Unterbrechungen 64, die wie Vertiefungen wirken, können Organe unterschiedlichster Art eintreten, zum Beispiel Trennmesser, aber auch Organe zum Abheben der Tabakstöcke 10 oder Zigaretten von den Mulden 28. Die Einzelheit gemäß Fig. 8 und Fig. 9 zeigt, dass Hubfinger 65 in die Unterbrechungen 64 eintreten und so bei fortgesetzter Bewegung der Muldengurte die in diesem Bereich geförderten Zigaretten 15 mit dazwischen angeordneten Filterstopfen 14 gemeinsam von den Mulden 28 abheben und in die Rollstation 16 einführen. Die Hubfinger 65 sind feststehend angeordnet und Teil einer der Rollstation 16 zugeordneten Außenführung 66 der Rollstation 16. Bei dem Ausführungsbeispiel gemäß Fig. 2 können die Abschnittsgurte 59, 60, 61 hinsichtlich der Gestaltung unterschiedlich ausgebildet sein. Der Abschnittsgurt 59 kann in der im Zusammenhang mit Fig. 8 und Fig. 9 beschriebenen Weise hinsichtlich der Gestaltung der Mulden 28 ausgebildet sein zur Übergabe der Zigaretten an die Rollstation 16. Der Abschnittsgurt 60 kann aus zwei nebeneinanderliegenden Einzelgurten mit gleichgerichteten Mulden 28 bestehen, wobei zwischen den Einzelgurten das Trennmesser 17 wirken kann. Der Abschnittsgurt 61 besteht, wie aus Fig. 2 ersichtlich, aus zwei parallelen Einzelgurten, von denen der eine zur Wendestation 20 führt.

Auch der einheitliche Fördergurt 40 für die gesamte Fertigungs- und Förderstrecke kann aus zwei parallelen Einzelgurten bestehen.

### Bezugszeichenliste:

- 10: Tabakstock
- 11: Muldentrommel
- 12: Messer
- 13: Filterstation
- 14: Filterstopfen
- 15: Zigarette
- 16: Rollstation
- 17: Trennmesser
- 18: Filterzigarette
- 19: Prüfstation
- 20: Wendestation
- 21: Zigarettenstrom
- 22: Doppelzigarette
- 23: Zahn
- 24: Umlenkwalze
- 25: Antriebswalze
- 26: Gegenzahn
- 27: Ausnehmung
- 28: Mulde
- 29: Vertiefung
- 30: Saugbohrung
- 31: Ausnehmung
- 32: Saugbohrung
- 33: Anschlussbohrung
- 34: Saugsegment
- 35: Fördertrum
- 36: Saugkasten
- 37: Saugleitung
- 38: Führungssteg
- 39: Steg
- 40: Fördergurt
- 41: Leertrum
- 42: Förderabschnitt
- 43: Umlenkwalze
- 44: Filtertrommel
- 45: Spreiztrommel
- 46: Spreiztrommel
- 47: Förderabschnitt
- 48: Führung
- 49: Verbindungswalze
- 50: Förderabschnitt
- 51: Prüftrommel
- 52: Prüftrommel
- 53: Förderabschnitt
- 54: Auswurforgan
- 55: Förderband
- 56: Wenderad
- 57: Abförder
- 58: Servomotor
- 59: Abschnittsgurt
- 60: Abschnittsgurt
- 61: Abschnittsgurt
- 62: Schneidtrommel
- 63: Übergabetrommel
- 64: Unterbrechung
- 65: Hubfinger
- 66: Außenführung
- 67: Führung

## Patentansprüche

1. Vorrichtung zum Herstellen von (Filter-)Zigaretten (18) aus ursprünglich doppelt langen Zigarettenstäben bzw. Tabakstöcken (10), die durch Mulden (28) für jeweils einen Tabakstock (10) bzw. eine Zigarette (18) aufweisende Förderorgane, nämlich Gurtförderer und Trommeln, längs einer Fertigungsstrecke transportierbar sind, wobei während des Transports die Tabakstöcke in ihrer Längsmitte durchtrennt, die so gebildeten Zigaretten (15) paarweise auseinanderbewegt, doppelt lange Filterstopfen (14) mit beiden Zigaretten (15) unter Bildung von Doppelzigaretten (22) verbunden und die Filterstopfen (14) schließlich mittig durchtrennt werden unter Bildung von fertigen Zigaretten (18), **gekennzeichnet durch** folgende Merkmale:
a) die Tabakstöcke (10), die Doppelzigaretten (22) und die Zigaretten (18) sind entlang der Fertigungstrecke abwechselnd **durch** Abschnitte von Gurtförderern und **durch** Trommeln transportierbar,
b) die Tabakstöcke (10), Zigaretten (15), Doppelzigaretten (22) und Filterzigaretten (18) sind im Bereich von Arbeitsstationen, insbesondere im Bereich einer Filterstation (13), einer Rollstation (16), einer Prüfstation (19) und einer Wendestation (20), von dem Gurtförderer bzw. einem Gurtförderer auf eine Trommel bzw. auf Räder übertragbar, von diesen bei der Bearbeitung transportierbar und an den Gurtförderer bzw. einen Gurtförderer zurückführbar.

2. Vorrichtung nach Anspruch 1, **dadurch gekennzeichnet, dass** die Fertigungsstrecke aus einzelnen, eigenständigen, Mulden aufweisenden Gurtförderern, nämlich endlosen Abschnittsgurten (59, 60, 61) mit jeweils eigenständigem Antrieb bestehen und dass zwischen den Abschnittsgurten (59, 60, 61) jeweils Trommeln oder Räder als Transportmittel für die Tabakstöcke (10), Zigaretten (15), Doppelzigaretten (22) oder Filterzigaretten (18) angeordnet sind.

3. Vorrichtung nach Anspruch 1, **dadurch gekennzeichnet, dass** der Fertigungsstrecke ein einziger, durchgehender, als Muldengurt ausgebildeter Fördergurt (40) zugeordnet ist, dessen Fördertrum (35) für den Transport von Tabakstöcken (10), Zigaretten (15), Filterzigaretten (18) oder Doppelzigaretten (22) im Bereich von Bearbeitungsstationen nach unten abgelenkt ist zur Umgehung von Organen der Bearbeitungsstationen.

4. Vorrichtung nach Anspruch 3 oder einem der weiteren Ansprüche, **dadurch gekennzeichnet, dass** jedem Förderabschnitt (42, 47, 50, 53) des durchgehenden Fördergurts (40) mindestens eine Antriebswalze (25) mit eigenem Antrieb, insbesondere durch Servomotor (58), zugeordnet ist.

5. Vorrichtung nach Anspruch 1 oder einem der weiteren Ansprüche, **dadurch gekennzeichnet, dass** Trennorgane zum Durchtrennen von Tabakstöcken (10) oder Doppelzigaretten (22), nämlich Messer (12) bzw. Trennmesser (17), im Bereich von Muldengurten angeordnet sind, nämlich im Bereich eines Förderabschnitts (42, 50) oder im Bereich eines Abschnittsgurts (60).

6. Vorrichtung nach Anspruch 1 oder einem der weiteren Ansprüche, **dadurch gekennzeichnet, dass** Organe zur Bildung eines Querabstands zwischen den nach Durchtrennung eines Tabakstocks (10) gebildeten Zigaretten (15) in einem Bereich zwischen zwei aufeinanderfolgenden Förderabschnitten (42, 47) einerseits bzw. (50, 53) andererseits, insbesondere kegelförmigen Spreiztrommeln (45, 46).

7. Vorrichtung nach Anspruch 1 oder einem der weiteren Ansprüche, **dadurch gekennzeichnet, dass** zwischen zwei aufeinanderfolgenden Förderabschnitten (47, 50) bzw. zwischen aufeinanderfolgenden Abschnittsgurten (59, 60) eine Rollstation (16) gebildet ist zur Verbindung von zwei nebeneinanderliegenden Zigaretten (15) mit einem gemeinsamen Filterstopfen (14).

8. Vorrichtung nach Anspruch 1, **dadurch gekennzeichnet, dass** der insbesondere als Zahnreimen ausgebildete Muldengurt im Bereich der Mulden (28) quergerichtete Saugbohrungen (30) aufweist, die im Bereich mit Saugbohrungen (32) der Walzen korrespondieren bzw. fluchten, wobei die Saugbohrungen (32) der Walzen an eine Unterdruckquelle angeschlossen sind.

9. Vorrichtung nach Anspruch 8 oder einem der weiteren Ansprüche, **dadurch gekennzeichnet, dass** die Mulden (28) des Muldengurts auch im Bereich einer (horizontalen) geradlinigen Förderstrecke bzw. im Bereich des Fördertrums (35), mit Saugluft beaufschlagt sind, insbesondere durch unterhalb des Fördertrums (35) angeordnete, feststehende Saugkästen (36), die mit einer Unterdruckquelle verbunden und zur Unterseite des Fördertrums (35) hin offen sind.

10. Vorrichtung nach Anspruch 9 oder einem der weiteren Ansprüche, **dadurch gekennzeichnet, dass** der Saugkasten (36) unterhalb des Fördertrums (35) zugleich als Stützorgan für den Fördertrum (35) dient, insbesondere durch innerhalb des Saugkastens (36) angeordnete, in Förderrichtung verlaufende Stege (39), auf denen der Fördertrum (35) mindestens teilweise aufliegt.

11. Vorrichtung nach Anspruch 1 oder einem der weiteren Ansprüche, **dadurch gekennzeichnet, dass** die vorzugsweise über die volle Breite des Muldengurts durchgehende Mulden (28) Unterbrechungen (64) aufweisen, nämlich Ausnehmungen, in die Bearbeitungs- oder Leitorgane eintreten, insbesondere Hubfinger (65) zum Herausheben von Tabakstöcken (10), Zigaretten (15), Filterzigaretten (18), Doppelzigaretten (22) und/oder Filterstopfen (14) aus den Mulden (28).

## Claims

1. Apparatus for the production of (filter) cigarettes (18) from originally double-length cigarette sticks or tobacco rods (10), which can be transported by means of conveying elements having troughs (28), each for one tobacco rod (10) or cigarette (18), namely belt conveyors and drums, along a production line, with the length of the tobacco rods being severed in half and the cigarettes (15) thus formed being moved apart from each other in pairs, with double-length filter plugs (14) being attached to both cigarettes (15) to form double cigarettes (22) and finally with the filter plugs (14) being severed in half to form the finished cigarettes (18), **characterized by** the following features:
a) the tobacco rods (19), the double cigarettes (22) and the cigarettes (18) can be transported along a production line in alternating fashion through sections of belt conveyors and by drums,
b) in the region of work stations, in particular in the region of a filter station (13), a rolling station (16), an inspection station (19) and a turning station (20), the tobacco rods (10), cigarettes (15), double cigarettes (22) and filter cigarettes (18) can be respectively transported by means of the belt conveyor, or a belt conveyor, to a drum or onto rollers, transported further by the latter during processing and can be returned to the belt conveyor or a belt conveyor.

2. The apparatus according to Claim 1, **characterized in that** the production line comprises individual, independent belt conveyors with troughs, namely endless sectional belts (59, 60, 61), each with its own drive unit, and that between the sectional belts (59, 60, 61) are arranged the respective drums or rollers as transport means for the tobacco rods (10), cigarettes (15), double cigarettes (22) or filter cigarettes (18).

3. The apparatus according to Claim 1, **characterized in that** the production line is assigned a single, continuous conveyor belt (40) configured as a trough belt, whose conveying strand (35) for the transport of tobacco rods (10), cigarettes (15), filter cigarettes (18) or double cigarettes (22) is deflected downwards in the region of processing stations for the purpose of circumventing the elements of the processing stations.

4. The apparatus according to Claim 3 or one of the further Claims, **characterized in that** each conveying section (42, 47, 50, 53) of the continuous conveyor belt (40) is assigned at least one driving roller (25) with its own drive unit, in particular with a servo motor (58).

5. The apparatus according to Claim 1 or one of the further Claims, **characterized in that** severing elements for the severing of tobacco rods (10) or double cigarettes (22), namely blades (12) or severing blades (17), are arranged in the region of trough belts, namely in the region of a conveying section (42, 50) or in the region of a sectional belt (60).

6. The apparatus according to Claim 1 or one of the further Claims, **characterized in that** elements for the formation of a transverse spacing between the cigarettes (15) formed after the tobacco rod (10) is severed are arranged in a region between two successive conveying sections (42, 47) on one hand, and (50, 53) on the other hand, in particular cone-shaped expansion drums (45, 46).

7. The apparatus according to Claim 1 or one of the further Claims, **characterized in that** a rolling station (16) is formed between two successive conveying sections (47, 50) or between two successive sectional belts (59, 60) for the purpose of connecting two adjacent cigarettes (15) with a common filter plug (14).

8. The apparatus according to Claim 1, **characterized in that** the trough belt, which is in particular configured as a toothed belt, has transverse suction bore holes (30) in the region of the troughs (28) which in the region of the rollers correspond to or are aligned with the suction bore holes (32) of the rollers, with the suction bore holes (32) of the rollers being connected to a source of negative pressure.

9. The apparatus according to Claim 8 or one of the further Claims, **characterized in that** the troughs (28) of the trough belt are also impinged by suction air in the region of a (horizontally) straight conveying section or in the region of the conveying strand (35), in particular by stationary suction cases (36) arranged beneath the conveying strand (35) which are connected to a source of negative pressure and which are open on the side facing the lower side of the conveying strand (35).

10. The apparatus according to Claim 9 or one of the further Claims, **characterized in that** the suction case (36) underneath the conveying strand (35) simultaneously serves as a support for the conveying strand (35), in particular by means of webs (39) arranged within the suction case (36) and running in the conveying direction on which the conveying strand (35) rests at least in part.

11. The apparatus according to Claim 1 or one of the further Claims, **characterized in that** the troughs (28), which preferably run continuously across the full width of the trough belt, have breaks (64), namely recesses, in which processing or guiding elements enter, in particular lifting fingers (65) for the purpose of lifting tobacco rods (10), cigarettes (15), filter cigarettes (18), double cigarettes (22) and/or filter plugs (14) out of the troughs (28).

## Revendications

1. Dispositif pour la fabrication de cigarettes (à bout-filtre) (18) à partir de bâtons de cigarettes ou de baguettes de tabac initialement de longueur double (10) qui sont transportés le long d'une voie de fabrication par des organes transporteurs présentant des auges (28) chacune pour une baguette de tabac (10) ou une cigarette (18), à savoir des transporteurs à courroie et des tambours, dans lequel, pendant le transport, les baguettes de tabac sont tranchées à mi-longueur, les cigarettes (15) ainsi formées sont écartées deux à deux, des bâtonnets-filtres de longueur double (14) sont joints aux deux cigarettes (15) avec formation de doubles cigarettes (22), et les bâtonnets-filtres (14) sont enfin tranchés au milieu avec formation de cigarettes achevées (18), **caractérisé par** les caractéristiques suivantes :
a) les baguettes de tabac (10), les doubles cigarettes (22) et les cigarettes (18) sont transportées le long de la voie de fabrication alternativement par des tronçons de transporteurs à courroie et par des tambours,
b) les baguettes de tabac (10), les cigarettes (15), les doubles cigarettes (22) et les cigarettes à bout-filtre (18) sont, dans la zone de postes de travail, en particulier dans la zone d'un poste d'assemblage (13), d'un poste de roulage (16), d'un poste de contrôle (19) et d'un poste de retournement (20), transmis du transporteur à courroie ou d'un transporteur à courroie à un tambour ou à des roues, sont transportées par ceux-ci pendant le traitement et sont ramenées au transporteur à courroie ou à un transporteur à courroie.

2. Dispositif selon la revendication 1, **caractérisé par le fait que** la voie de fabrication est constituée de transporteurs à courroie indépendants présentant des auges, à savoir de courroies de tronçon sans fin (59, 60, 61) à entraînement indépendant, et qu'entre les courroies de tronçon (59, 60, 61) sont placés des tambours ou des roues servant de moyens de transport des baguettes de tabac (10), des cigarettes (15), des doubles cigarettes (22) ou des cigarettes à bout-filtre (18).

3. Dispositif selon la revendication 1, **caractérisé par le fait qu'**à la voie de fabrication est associée une courroie transporteuse à auges unique continue (40) dont le brin transporteur (35) pour le transport des baguettes de tabac (10), des cigarettes (15), des cigarettes à bout-filtre (18) ou des doubles cigarettes (22) est dévié vers le bas dans la zone des postes de travail pour contourner des organes de ceux-ci.

4. Dispositif selon la revendication 3 ou une des autres revendications, **caractérisé par le fait qu'**à chaque tronçon de transport (42, 47, 50, 53) du transporteur à courroie continu (40) est associé au moins un rouleau moteur (25) à entraînement propre, en particulier par servomoteur (58).

5. Dispositif selon la revendication 1 ou une des autres revendications, **caractérisé par le fait que** des organes séparateurs destinés à trancher les baguettes de tabac (10) ou les doubles cigarettes (22), à savoir des couteaux (12) ou des couteaux séparateurs (17), sont placés dans la zone de courroies à auges, à savoir dans la zone d'un tronçon de transport (42, 50) ou dans la zone d'une courroie de tronçon (60).

6. Dispositif selon la revendication 1 ou une des autres revendications, **caractérisé par le fait que** des organes pour la création d'une distance transversale entre les cigarettes (15) formées par tranchage d'une baguette de tabac (10), en particulier des tambours écarteurs coniques (45, 46), sont placés dans une zone entre deux tronçons de transport successifs (42, 47) d'une part et (50, 53) d'autre part.

7. Dispositif selon la revendication 1 ou une des autres revendications, **caractérisé par le fait qu'**entre deux tronçons de transport successifs (37, 50) ou entre des courroies de tronçon successives (58, 60) est formé un poste de roulage (16) pour la jonction de deux cigarettes (15) situées l'une à côté de l'autre à un bâtonnet-filtre commun (14).

8. Dispositif selon la revendication 1, **caractérisé par le fait que** la courroie à auges, en particulier une courroie dentée, présente dans la zone des auges (28) des trous d'aspiration dirigés transversalement (30) qui correspondent ou sont alignés dans la zone avec des trous d'aspiration (32) des rouleaux, les trous d'aspiration (32) des rouleaux étant reliés à une source de dépression.

9. Dispositif selon la revendication 8 ou une des autres revendications, **caractérisé par le fait que** les auges (28) de la courroie à auges sont, y compris dans la zone d'une voie de transport rectiligne (horizontale) ou dans la zone du brin transporteur (35), soumises à l'action d'air aspiré, en particulier par des boîtes d'aspiration fixes (36) placés au-dessous du brin transporteur (35) qui sont reliées à une source de dépression et ouvertes vers le côté inférieur du brin transporteur (35).

10. Dispositif selon la revendication 9 ou une des autres revendications, **caractérisé par le fait que** la boîte d'aspiration (36) placée au-dessous du brin transporteur (35) sert en même temps d'organe de support de celui-ci, en particulier par des barrettes (39) s'étendant dans la direction de transport placées à l'intérieur de la boîte d'aspiration (36) sur lesquelles le brin transporteur (35) repose au moins partiellement.

11. Dispositif selon la revendication 1 ou une des autres revendications, **caractérisé par le fait que** les auges (28), qui s'étendent de préférence sur toute la largeur de la courroie à auges, présentent des interruptions (64), à savoir des évidements, dans lesquels entrent des organes de travail ou des organes directeurs, en particulier des doigts élévateurs (65) destinés à faire sortir des auges (28) les baguettes de tabac (10), les cigarettes (15), les cigarettes à bout-filtre (18), les doubles cigarettes (22) et/ou les bâtonnets-filtres (14).
